# EUROPÄISCHE PATENTSCHRIFT

(11) **EP 0 125 345 B1**
(45) Veröffentlichungstag und Bekanntmachung des Hinweises auf die Patenterteilung: **01.04.1987**
(21) Anmeldenummer: 83113033.1
(22) Anmeldetag: 23.12.1983
(51) Int. Cl.: E05B 49/00

(54) **Sicherheitstastatur für Sicherheitseinrichtungen**
Safety keyboard for safety devices
Clavier de sécurité pour dispositifs de sécurité

(30) Priorität: 10.05.1983 DE 3317112
(43) Veröffentlichungstag der Anmeldung: 21.11.1984
(73) Patentinhaber: Meister, Klaus, Dr., D-82031 Grünwald (DE); Meyers, Pierre, D-85521 Ottobrunn (DE)
(72) Erfinder: Meister, Klaus, Dr., D-82031 Grünwald (DE); Meyers, Pierre, D-85521 Ottobrunn (DE)

## Beschreibung

Die Erfindung betrifft eine Anordnung nach dem Oberbegriff des Anspruchs 1. Eine solche Anordnung ist aus der EP-A-34 200 bekannt. Tastaturen mit fixierter Beschriftung der einzelnen Tasten in numerischer oder alpha-numerischer Zeichenfolge sind in grosser Zahl in Anwendung. Für Sicherheitseinrichtungen, insbesondere für elektronische Verschlusseinrichtungen bzw. sog. Codieranlagen findet dabei häufig die sog. Telefontastatur Verwendung, die über 3 x 4 Einzeltasten verfügt - bezeichnet mit den Zahlen 0 bis 9 sowie 2 Sonderzeichen.

Der zur berechtigten Bedienung der Sicherheitseinrichtung einzugebende Code ist immer mehrstellig und wird durch die zeitlich nacheinanderfolgende Betätigung einzelner Tasten gebildet- im Extremfall durch das mehrmalige Betätigen einer einzelnen Taste.

Das Sicherheitsproblem, welches diese bekannten Tastaturen aufweisen, besteht darin, dass bei Anwendung kriminalistischer Methoden der Fingerabdrucknahme unschwer feststellbar wird, welche Tasten aus der Vielzahl der vorhandenen Tasten betätigt wurden. Die zur Abnahme von Fingerabdrücken hauptsächlich angewandte Methode verwendet ein zur Grundfarbe des Tastenfelds kontrastierendes Pulver, welches auf das Tastenfeld aufgeblasen oder aufgepinselt wird und durch welches die Fingerabdrücke und damit die betätigten Tasten bzw. Tastenfelder erkennbar werden.

Es ist auch leicht möglich, eine Tastatur speziell für ein Ablesen von Abdrücken zu präparieren, wobei die einfachste Form des Präparierens die vollständige Reinigung (Entfettung) ist.

Auf diese Weise verliert die Sicherheitseinrichtung einen Grossteil ihres Sicherheitswerts, da die bei Gültigkeit aller Tasten gegebene grosse Kombinationsvielfalt sich auf eine sehr geringe Zahl von Kombinationen reduziert. Es braucht nämlich bei Kenntnis der betätigten Tasten lediglich die richtige Reihenfolge gefunden zu werden, um dann die Sicherheitseinrichtung bedienen zu können.

Eine Lösung für dieses Problem ist in DE 2950 680 AI beschrieben. Diese Tastatur verwendet anstelle einer fixierten Beschriftung der einzelnen Tasten eine Kennzeichnung der Tasten in veränderlicher Beschriftung durch Anwendung von Flüssigkristall- oder Leuchtdiodenanzeigeelementen zur Kennzeichnung der einzelnen Tasten. Diese Methode ist sicherlich sehr wirkungsvoll, hat jedoch den Nachteil des sehr hohen Preises sowie der Schwierigkeit der Bedienung, da der Benutzer jedesmal aus einer weitgehend ungeordneten Anzahl von Symbolen die von ihm zu betätigenden heraussuchen muss.

Die Aufgabe der Erfindung ist es, den bekannten Stand der Technik so weiterzubilden, dass bei Anwendung einer preiswerten Tastatur mit fixierter Beschriftung das Ablesen von Fingerabdrükken unmöglich und eine Präparierung der Tastatur sinnlos wird, weil der mit der Präparierung beabsichtigte Zweck nicht mehr erreicht werden kann.

Die Aufgabe ist dadurch gelöst, dass bei der erfindungsgemässen Tastatur, die vorwiegend als Folientastatur ausgebildet ist mit einer geschlossenen planen Oberfläche, auf diese Oberfläche ein Nassfilm aufgebracht wird, bestehend aus einem Silikonöl oder einer anderen geeigneten Flüssigkeit, dass die Tastatur mit einem Deckel abgedeckt ist, der Wischerelemente enthält, die mit der zu verwendenden Flüssigkeit getränkt sind und die mit jeder Deckelbetätigung zwangsläufig über das.Tastenfeld wischen und dass dadurch jedesmal eine Ergänzung und eine Neuverteilung des Nassfilms vorgenommen wird.

Bei einer trocken betriebenen Tastatur werden mit jeder Fingerberührung vom Finger Rückstände auf dem berührten Flächenelement erzeugt, die sichtbar gemacht werden können (Fingerabdrücke).

Bei einer mit einem Nassfilm versehenen Tastatur werden dagegen mit jeder Fingerberührung von den berührten Flächenelementen Teile des Nassfilms abgetragen, was ebenfalls sichtbare Spuren hinterlässt. Wird jetzt jedoch ein mit einer Flüssigkeit getränktes Wischerelement auch nur leicht über die Oberfläche der Tastatur bewegt, so wird der ursprüngliche Nassfilm wieder vollständig hergestellt - die Berührungsstellen sind nicht mehr feststellbar.

Wichtig für die korrekte Funktion dieser erfindungsgemässen Tastatur ist, dass die Oberfläche der Tastatur d.h. die abdeckende Folie, eine gewisse Rauhigkeit aufweist, wodurch der Nassfilm gut gehalten wird und nicht leicht entfernt werden kann.

Eine weitere mögliche Massnahme, den Flüssigkeitsfilm gegen von aussen herbeigeführtes Abtragen zu schützen, liegt darin, als Deckfolie über der Tastatur eine poröse Folie zu verwenden, durch die hindurch eine Erneuerung des Films aus einem unterhalb dieser Folie angebrachten Vorrat erfolgt.

Die Erfindung ist anhand der Figuren in drei möglichen Ausführungen näher dargestellt. Es zeigen:
Fig. 1 a Tastatur mit einem seitlich wegdrehbaren Deckel in Draufsicht
Fig. 1b Schnitt durch den wegdrehbaren Deckel
Fig. 2a Aufklappbarer Deckel einer Tastatur mit Wischvorrichtung in geschnittener Vorderansicht
Fig. 2b Seitlich geschnittene Ansicht des Deckels
Fig. 3a Gehäuse mit verschiebbarem Deckel in Draufsicht
Fig. 3b Schnitt durch Gehäuse und Deckel
Fig. 3c Seitenansicht im Schnitt

Fig. ₁ a und 1 b zeigen ein planes Tastenfeld (1), vornehmlich in der Ausführung als Folientastatur, eingebaut in einem Gehäuse (2). Über diesem Tastenfeld ist ein Deckel (3) angeordnet, der um eine ausserhalb des Tastenfeldes befindliche Achse (4) in der Ebene des Tastenfeldes drehbar ist. In diesen Deckel sind mehrere Wischblätter (5) aus elastischem und tränkfähigen Material eingebaut, die mit jedem Öffnen/Schliessen des Deckels über das Tastenfeld wischen.

Diese Wischblätter sind mit einer langzeitbeständigen und auch mit Lösungsmitteln nur schwer entfernbaren Flüssigkeit getränkt - zum Beispiel mit Silikonöl. Durch Wegdrehen des Deckels, was vor und nach jeder Tastenbetätigung zu erfolgen hat, wird somit auf einfachst mögliche Weise eine Neuaufbringung und Verteilung eines Films über dem Tastenfeld erreicht.

In Fig. 2a und 2b ist die Ausführung eines Dekkels dargestellt, der im oberen Teil des Gehäuses drehbar und nach oben aufklappbar gelagert ist und der in sich eine Wischvorrichtung trägt, die mit jeder Ver- und Entriegelung des Deckels über das Tastenfeld wischt. Der Deckel wird durch eine um die Drehachse (6) angebrachte Feder, die sich gegen das Gehäuse (7) abstützt, hochgeklappt, sofern der Deckel nicht mit dem Gehäuse verriegelt ist. Die Verriegelung des Deckels mit dem Gehäuse geschieht durch das im Deckel verschiebbare Blech (8), welches die Wischblätter (9) trägt.

Das Blech (8) bewegt sich in einer Nut (10) des Deckels und kann durch den an der Aussenseite des Deckels angebrachten Knopf (11) in Längsrichtung des Deckels verschoben werden. Das Blech (8) hat dabei eine Höhe entsprechend der Höhe der Nut (10) im Deckel. Die Nut (10) im Deckel findet eine Fortsetzung durch eine Nut (12) des Gehäuses. In diese Nut (12) wird das Blech (8) bei geschlossenem Deckel eingefahren, verriegelt damit den Deckel mit dem Gehäuse, wobei durch die zum Ver- und Entriegeln notwendige Bewegung des Bleches (8) die gewünschte Wischbewegung über das Tastenfeld ausgeführt wird.

Der nicht verriegelte Deckel bleibt durch Federkraft aufgeklappt. Um somit den Deckel zu schliessen, ist eine Verriegelung desselben erforderlich, wodurch dann automatisch die ge₋ wünschte Wischbewegung erfolgt.

In den Fig. 3a und 3b und 3c ist die Ausführung eines Deckels dargestellt, der entlang einer der Hauptachsen der Tastatur - hier der senkrechten Achse - parallel zur Oberfläche der Tastatur verschieblich ist. Der Deckel gleitet entlang von Führungsnuten (14), die seitlich am Gehäuse (15) der Tastatur angebracht sind, bis zu einem Anschlag (17), der eine Verschiebung des Deckels nach oben nur soweit zulässt, bis das Tastenfeld in seiner ganzen nutzbaren Fläche zugänglich ist. Ohne Entfernung des Anschlags (17) kann der Deckel nicht vom Gehäuse abgenommen werden.

Die Entfernung des Deckels vom Gehäuse (15) ist nur dann möglich, wenn zunächst der Anschlag (17) entfernt worden ist. Dies kann nur von der Rückseite des Gehäuses her geschehen, also nur, so lange das Gehäuse nicht auf einer durchgehenden Unterlage - z.B. auf einer Tür - montiert ist. Ist das Gehäuse auf einer Tür montiert und von der Türinnenseite her verschraubt, dann ist es bei geschlossener Tür auf der Türaussenseite nicht möglich, den Deckel ohne Beschädigung abzunehmen. Somit werden beschädigungsfreie und damit unauffällige Manipulationen Unberechtigter an der Wischvorrichtung bzw. an ihrem Flüssigkeitsvorrat verhindert.

Auf der Unterseite des Deckels (13) ist federnd ein Wischelement (16) eingebaut, welches mit einer langzeitbeständigen Flüssigkeit getränkt ist und welches bei Verschieben des Deckels über das Tastenfeld wischt.

## Patentansprüche

1. Anordnung zum Steuern von elektrischen Dekodiereinrichtungen mittels gleichzeitig oder nacheinander eingegebener Kodesignale durch Betätigen allgemein zugänglicher Tasten eines Tastenfelds (1 ) mit fixierter Tastenbezeichnung in Sicherheitseinrichtungen, insbesondere in elektronischen Schliesseinrichtungen mit elektrischer Betätigung der Verschlusseinrichtungen, wobei die Betätigungsflächen der einzelnen Tasten des Tastenfelds (1) zumindest angenähert in einer gemeinsamen Ebene angeordnet sind und eine beweglich mit dem Gehäuse (2, 15) des Tastenfelds (1) verbundene Abdeckeinrichtung (3, 13) im geschlossenen Zustand den Zugriff zu den Tasten sperrt, dadurch gekennzeichnet, dass eine beim Öffnen und/oder beim Schliessen der Abdeckeinrichtung (3, 13) zwangsweise zu betätigende Wischeinrichtung (5, 9, 16) einen langzeitbeständigen Flüssigkeitsfilm auf die Betätigungsflächen der einzelnen Tasten aufbringt.

2. Anordnung nach Anspruch 1, dadurch gekennzeichnet, dass die Abdeckeinrichtung (3) um eine senkrecht zur Ebene des Tastenfelds (1) liegende Welle (4) schwenkbar oberhalb ihres Schwerpunkts mit dem Gehäuse (2) des Tastenfelds (1 ) verbunden ist und an ihrer dem Tastenfeld (1) zugekehrten Unterseite mit der langzeitbeständigen Flüssigkeit getränkte Wischelemente (5) aufweist, die bei jedem Verschwenken der Abdeckeinrichtung (3) über die Betätigungsflächen der Tasten wischen und dabei einen gleichmässigen Flüssigkeitsfilm auftragen.

3. Anordnung nach Anspruch 1, dadurch gekennzeichnet, dass die Abdeckeinrichtung (3) um eine parallel zur Ebene des Tastenfelds (1) liegende Welle (6) klappbar längs ihrer einen Kante mit dem Gehäuse (2) des Tastenfelds (1) verbunden ist und im zugeklappten Zustand gegen die Kraft einer Feder anliegend durch einen an ihrer dem Tastenfeld (1) zugekehrten Unterseite gelagerten und parallel zu dieser verschieblichen Riegel (8) mit dem Gehäuse (2) des Tastenfelds verriegelbar ist und dass der Riegel (8) an seiner dem Tastenfeld (1 ) zugekehrten Unterseite mit der langzeitbeständigen Flüssigkeit getränkte Wischelemente (9) aufweist, die bei jedem Verschieben des Riegels (8) über die Betätigungsflächen der Tasten wischen und dabei einen gleichmässigen Flüssigkeitsfilm auftragen.

4. Anordnung nach Anspruch 1, dadurch gekennzeichnet, dass die Abdeckeinrichtung (13) entlang von Führungsnuten (14) im Gehäuse (15) parallel zu einer Hauptachse des Tastenfelds verschiebbar ist und dass die Abdeckeinrichtung (13) auf ihrer Unterseite eine Wischvorrichtung (16) enthält, die federnd angebracht ist und sich gegen das Tastenfeld abstützt.

5. Anordnung nach Anspruch 4, dadurch gekennzeichnet, dass im Gehäuse (15) von der Rückseite des Gehäuses aus Anschläge (17) angebracht sind, gegen welche die Abdeckeinrichtung (13) anstösst, sobald durch ihre Verschiebung das nutzbare Tastenfeld zur Betätigung freiliegt und dass die Abdeckeinrichtung (13) nur nach ausschliesslich von der Rückseite des Gehäuses (15) her möglicher Entfernung der Anschläge (17) ihrerseits vom Gehäuse (15) abgenommen werden kann.

6. Anordnung nach einem der Ansprüche 1 bis 4, dadurch gekennzeichnet, dass das Tastenfeld (1) als Folientastatur ausgebildet ist, die eine geschlossene plane, jedoch weitgehend gleichmässig aufgerauhte Oberfläche aufweist und dass ein Nassfilm aus langzeitbeständiger Flüssigkeit auf dieser Oberfläche aufgebracht ist, der durch jede Bewegung der Wischeinrichtung (5, 9, 16) erneut gleichmässig auf dieser verteilt wird.

7. Anordnung nach einem der Ansprüche 1 bis 4, dadurch gekennzeichnet, dass das Tastenfeld (1) durch eine Deckfolie aus porösem Material abgedeckt ist und dass sich unterhalb dieser porösen Deckfolie in einer weiteren schwammartigen Lage ein Flüssigkeitsvorrat befindet, so dass ein Nassfilm aus langzeitbeständiger Flüssigkeit durch die Poren der Deckfolie hindurchtretend auf deren Oberfläche gebildet wird.

8. Anordnung nach einem der Ansprüche 1 bis 7, dadurch gekennzeichnet, dass als langzeitbeständige Flüssigkeit eine auch mit Lösungsmitteln nur schwer entfernbare Flüssigkeit, vorzugsweise ein Silikonöl eingesetzt wird.

## Revendications

1. Disposition pour la commande de décodeurs électriques à l'aide de signaux codes introduits simultanément ou successivement par l'intermédiaire de touches généralement accessibles d'un panneau (1 ) à inscription fixée, pour installations de sécurité, surtout pour installations de fermeture électroniques avec commande électrique des installations de verrouillage, les surfaces de commande des différentes touches du panneau (1) étant placées sur un plan commun de manière approchée, un couvre-objet (3, 13) mobile sur la boîte (2,15) du panneau (1) empêchant, en état fermé, l'accès aux touches, caractérisée par le fait que un dispositif d'essuyage (5, 9, 16) à actionnement forcé lors de l'ouverture et/ou de la fermeture du couvre-objet (3, 13) étend un film liquide d'une stabilité à long terme sur les surfaces de commande.

2. Disposition suivant la revendication 1, caractérisée par le fait que le couvre-objet (3) pivotant autour d'un bras (4) perpendiculaire au plan du panneau (1) est lié à la boîte (2) du panneau (1) au-dessus de son centre de gravité et qu'il est équipé d'éléments d'essuyage (5) imbibés du liquide de stabilité à long terme sur sa face inférieure adjacente au panneau (1). Lors de chaque balayage horizontal du couvre-objet (3), les éléments d'essuyage (5) frottent sur les surfaces de commande, tout en étendant un film liquide uniforme.

3. Disposition suivant la revendication 1, caractérisée par le fait que le couvre-objet (3) repliable sur un bras (6) parallèle au plan du panneau (1) est lié à la boîte (2) du panneau (1 ) le long d'un côté et que, contigu à la force d'un ressort en état fermé, il peut s'enclencher avec la boîte (2) du panneau (1) par l'intermédiaire d'un verrou (8) situé sur sa face inférieure adjacente au panneau (1) et translatable parallèlement à celle-ci, que le verrou (8) est équipé d'éléments d'essuyase (9) imbibés du liquide de stabilité à long terme sur sa face inférieure adjacente au panneau (1 ). Lors de chaque translation du verrou (8), les éléments d'essuyage (9) frottent sur les surfaces de commande, tout en étendant un film liquide uniforme.

4. Disposition suivant la revendication 1, caractérisée par le fait que le couvre-objet (13) est translatable le long de rainures de guidage (14) de la boîte (15), parallèlement à un axe principal du panneau (1), et que le couvre-objet (13) est équipé d'un dispositif d'essuyage (16) sur sa face inférieure. Le dispositif d'essuyage (16) à ressorts s'appuyant sur le panneau (1).

5. Disposition suivant la revendication 4, caractérisée par le fait que la boîte (15) a été pourvue de butées (17) du côté postérieur, par lesquelles le couvre-objet (13) est arrêté dès que le panneau utile est devenu disponible suite à sa translation, et que le couvre-objet (13) ne peut être démonté de la boîte (15) qu'après avoir enlevé les butées (17), uniquement possible du côté postérieur de la boîte (15).

6. Disposition suivant une des revendications 1-4, caractérisée par le fait que le panneau (1) a été conçu comme clavier de film ayant une surface fermée et plaine, mais largement à rugosité uniforme, et qu'un film humide consistant en un liquide de stabilité à long terme a été porté sur cette surface, qui est redistribué de manière uniforme par chaque mouvement du dispositif d'essuyage (5,9,16).

7. Disposition suivant une des revendications 1-4, caractérisée par le fait que le panneau (1 ) est garni d'une couverture de matériaux poreux, et qu'une réserve de liquide forme une autre couche spongieuse au-dessous de ce film poreux de sorte qu'un film humide consistant en un liquide de stabilité à long terme, pénétrant les pores de la couverture, se produit au-dessus de la surface.

8. Disposition suivant une des revendications 1-7, caractérisée par le fait que un liquide difficilement enlevable par des solvants est utilisé comme liquide de stabilité à long terme, une huile silicone de préférence.

## Claims

1. Arrangement for the control of electrical decoding devices by means of simultaneous or sequential input code signals by actuating generally accessible keys of a keyboard (1) with fixed key marking in security devices, in particular in electronic closing devices with electrical actuation of the locking facilities, whereby the actuating surfaces of the individual keys of the keyboard (1) are arranged at least approximately in a common plane and a cover device (3, 13) connected in a movable manner with the housing (2, 15) of the keyboard (1) blocks access to the keys when it is closed, characterised in that a wiper device (5, 9, 16) which is necessarily actuated when the cover device (3, 13) is opened and/or closed applies a long-term stable liquid film to the actuation surfaces of the individual keys.

2. Arrangement in accordance with Claim 1, characterised in that the cover device (3) is connected with the housing (2) of the keyboard (1) about a shaft (4) located perpendicular to the plane of the keyboard (1) in such a way that it can be swivelled above its centre of gravity and which is provided on its underside facing the keyboard (1) with wiper elements (5) saturated with the long-term stable liquid, which wipe over the actuation surfaces of the keys each time the cover device (3) is swivelled and thereby apply a uniform liquid film.

3. Arrangement in accordance with Claim 1, characterised in that the cover device (3) is connected with the housing (2) of the keyboard (1) about a shaft (6) located parallel to the keyboard plane such that it can be lifted along one of its edges and which when folded down can be locked with the housing (2) of the keyboard by means of a sliding bar (8) located on its underside facing the keyboard (1) and parallel to it, against a spring force, and that the bar (8) is provided on its underside facing the keyboard (1) with wiper elements (9) saturated with the long-term stable liquid, which wipe over the actuation surfaces of the keys each time the bar (8) is slid to and fro and apply a uniform liquid film.

4. Arrangement in accordance with Claim 1, characterised in that the cover device (13) can be slid along guide grooves (14) in the housing (15) parallel to one main axis of the keyboard and that the cover device (13) contains a wiper device (16) on its underside which is affixed in a springy manner and rests against the keyboard.

5. Arrangement in accordance with Claim 4, characterised in that stops (17) are arranged in the housing (15) from the rear of the housing against which the cover device (13) butts as soon as the usable keyboard is exposed for actuation by sliding of the cover device, and that the cover device (13) can only be removed from the housing (15) after removal of the stops (17) which can only be removed from the rear of the housing (15).

6. Arrangement in accordance with one of Claims 1 to 4, characterised in that the keyboard (1) is designed as a foil keyboard which has a closed, plane but largely uniformly roughened surface, and that a wet film of a long-term stable liquid is applied to this surface and is distributed uniformly over it again with each movement of the wiper device (5, 9,16).

7. Arrangement in accordance with one of Claims 1 to 4, characterised in that the keyboard (1) is covered by a cover foil in a porous material and that there is a liquid store in a further sponge type layer beneath this porous cover foil, so that a wet film of long-term stable liquid emerges through the pores of the cover foil and is formed on its surface.

8. Arrangement in accordance with one of Claims 1 to 7, characterised in that a liquid which is difficult to remove even with solvents, preferably a silicone oil, is used as long-term stable liquid.
